# DEMANDE DE BREVET EUROPEEN

(11) **EP 4 592 475 A1**
(43) Date de publication de la demande: **30.07.2025**
(21) Numéro de dépôt: 25151207.5
(22) Date de dépôt: 10.01.2025
(51) Int. Cl.: E04H 4/12

(54) **PROCÉDÉ DE REMPLISSAGE AUTOMATIQUE D'UN BASSIN DE PISCINE À PARTIR D'UNE EAU DE RÉCUPÉRATION**

(30) Priorité: 24.01.2024 FR 2400673
(71) Demandeur: Magiflex, 10000 Troyes (FR)
(72) Inventeur: DRION, Luca Lionel Florent, 10390 Clérey (FR)
(74) Mandataire: Marconnet, Sébastien

(57) **Abrégé**

L'invention porte sur un procédé de remplissage automatique d'un bassin de piscine (1) comportant, dans le cas où un niveau d'eau dans le bassin de piscine (1) est inférieur à un premier seuil de remplissage, une étape de mesure d'un niveau d'eau de la cuve de récupération (9), et
- si le niveau d'eau de la cuve de récupération (9) est supérieur à un seuil minimal, alors ledit procédé comporte une étape d'activation d'une pompe de remplissage (8) pour remplir le bassin de piscine (1) avec de l'eau provenant du bassin de récupération (9), et
- si le niveau d'eau de la cuve de récupération (9) est inférieur au seuil minimal, alors ledit procédé comporte une étape d'activation d'une électrovanne de remplissage (6) pour remplir le bassin de piscine (1) avec de l'eau provenant d'un réseau d'eau de ville.

## Description

L'invention porte sur un procédé de remplissage automatique d'un bassin de piscine à partir d'une eau de récupération.

On connaît des blocs de filtration comportant une cuve de filtration contenant au moins un filtre destiné à filtrer l'eau de la piscine. Une pompe pouvant être associée à un multiplicateur de débit permet de créer un flux d'eau à l'intérieur du bassin de piscine et du bloc de filtration. Afin de faire face à l'évolution environnementale et à la transition énergétique que notre société est en train de vivre, la demanderesse propose un système de récupération de l'eau du trop-plein de piscine vers une cuve de récupération de plusieurs milliers de litres, par exemple de l'ordre de 5000L.

Il existe donc le besoin de pouvoir remplir de façon automatique le bassin de piscine en fonction d'un niveau d'eau disponible dans la cuve de récupération.

L'invention vise à combler efficacement ce besoin en proposant un procédé de remplissage automatique d'un bassin de piscine associé à une cuve de récupération destinée à récupérer une eau de trop-pleins comportant:
- une étape de mesure d'un niveau d'eau dans le bassin de piscine, et
- si le niveau d'eau dans le bassin de piscine est inférieur à un premier seuil de remplissage alors le procédé comporte en outre:
- une étape de mesure d'un niveau d'eau à l'intérieur de la cuve de récupération,
- une étape de comparaison du niveau d'eau de la cuve de récupération avec un seuil minimal, et
- si le niveau d'eau de la cuve de récupération est supérieur au seuil minimal alors ledit procédé comporte une étape d'activation d'une pompe de remplissage pour remplir le bassin de piscine avec de l'eau provenant du bassin de récupération, et
- si le niveau d'eau de la cuve de récupération est inférieur au seuil minimal, alors ledit procédé comporte une étape d'activation d'une électrovanne de remplissage pour remplir le bassin de piscine avec de l'eau provenant d'un réseau d'eau de ville.

L'invention permet ainsi un remplissage automatique du bassin dans toutes les circonstances même si le niveau d'eau de la cuve de récupération est insuffisant.

Selon une mise en oeuvre de l'invention, l'étape de mesure du niveau d'eau dans le bassin de piscine est effectuée au moyen d'un capteur de niveau d'eau disposé dans le bassin de piscine ou dans une cuve de filtration.

Selon une mise en oeuvre de l'invention, l'étape de mesure du niveau d'eau dans la cuve de récupération est effectuée au moyen d'un capteur de niveau d'eau disposé dans la cuve de récupération.

Selon une mise en oeuvre de l'invention, l'eau provenant de la cuve de récupération est injectée dans le bassin de piscine par l'intermédiaire d'une cuve de filtration.

Selon une mise en oeuvre de l'invention, l'eau provenant de la cuve de récupération est injectée en amont d'un filtre contenu dans la cuve de filtration.

Selon une mise en oeuvre de l'invention, la pompe de remplissage ayant été préalablement activée, lorsque le niveau d'eau dans le bassin de piscine dépasse un deuxième seuil de remplissage, alors ledit procédé comporte une étape d'arrêt de la pompe de remplissage.

Selon une mise en oeuvre de l'invention, l'électrovanne de remplissage ayant préalablement été activée, lorsque le niveau d'eau dans le bassin de piscine dépasse un deuxième seuil de remplissage, alors ledit procédé comporte une étape de désactivation de l'électrovanne de remplissage.

L'invention a également pour objet un système pour la mise en oeuvre du procédé tel que précédemment défini comportant:
- un coffret domotique,
- un premier capteur de niveau d'eau destiné à être disposé dans un bassin de piscine ou dans une cuve de filtration associée,
- un deuxième capteur de niveau d'eau destiné à être disposé dans une cuve de récupération,
- une pompe de remplissage comportant une entrée destinée à être en communication fluidique avec la cuve de récupération et une sortie destinée à être en communication fluidique avec le bassin de piscine,
- une électrovanne de remplissage apte à sélectivement mettre en communication un réseau d'eau de ville avec le bassin de piscine ou à isoler le réseau d'eau de ville par rapport au bassin de piscine,
- ledit coffret domotique étant apte à recevoir des données provenant du premier capteur de niveau d'eau et du deuxième capteur de niveau d'eau et à commander la pompe de remplissage et l'électrovanne de remplissage en fonction desdites données.

L'invention concerne en outre un ensemble comportant un système tel que précédemment défini, un bassin de piscine et une cuve de récupération.

Selon une réalisation de l'invention, le bassin de piscine est associé à une cuve de filtration pour filtrer l'eau du bassin de piscine, ladite cuve de filtration ayant un piquage disposé en amont d'un filtre et par lequel une eau provenant de la cuve de récupération est apte à être injectée dans le bassin de piscine.

L'invention sera mieux comprise à la lecture de la description qui suit et à l'examen des figures qui l'accompagnent. Ces figures ne sont données qu'à titre illustratif mais nullement limitatif de l'invention.
[Fig. 1] La figure 1 est une représentation schématique d'un bassin de piscine associé à une cuve de récupération et à un système domotique permettant de mettre en oeuvre le procédé de remplissage automatique selon la présente invention;
[Fig. 2] La figure 2 est un diagramme des différentes étapes du procédé de remplissage automatique d'un bassin de piscine selon l'invention.

La figure 1 montre un bassin de piscine 1 associé à une cuve de filtration 2 munie d'un conduit récupérateur (dit "skimmer" en anglais) débouchant dans le bassin de piscine 1. La cuve de filtration 2 contient au moins un filtre, notamment un premier filtre assurant une filtration grossière laissant passer les particules de dimension inférieure à une fraction de millimètre sur un principe de filtre écran, et un deuxième filtre assurant une filtration fine. Le deuxième filtre peut par exemple présenter une forme cylindrique creuse.

Une pompe de filtration (non représentée) permet de créer divers courants de circulation d'eau à l'intérieur du bassin de piscine 1. La pompe peut être associée à un multiplicateur de débit, de préférence de type Venturi. La pompe peut comporter un moteur électrique à vitesse variable, multivitesse, afin de faire varier l'intensité du débit d'eau à l'intérieur du bassin, ou alternativement à vitesse fixe.

Un capteur de niveau d'eau 3 permet de mesurer un niveau d'eau à l'intérieur du bassin de piscine 1. Le capteur de niveau d'eau 3 est disposé à l'intérieur de la cuve de filtration 2. Alternativement, le capteur de niveau d'eau 3 peut être disposé à l'intérieur du bassin de piscine 1 ou tout autre élément contenant un niveau d'eau représentatif du niveau d'eau dans le bassin de piscine 1.

Un dispositif 4 assure une gestion du traitement de l'eau, le chauffage ainsi que la gestion des accessoires de piscine. Le dispositif 4 comprend notamment des éléments de protection électrique, en particulier des disjoncteurs, des fusibles et des contacteurs, pour les équipements de piscine, tels que la pompe de filtration, une pompe à chaleur, un robot, un système d'éclairage, un robot ou tout autre équipement pouvant être utilisé avec une piscine. Le dispositif 4 peut par exemple être déporté dans le garage du propriétaire de la piscine.

Un coffret domotique 5, notamment de type IMAGI-X (marque déposée) gère la filtration de l'eau via la commande de la pompe de filtration assurant la circulation de divers courants d'eau, notamment un premier courant d'eau circulant dans un ensemble de filtration pour aspirer les débris, feuilles et autres déposés à la surface de la piscine, et un deuxième courant d'eau transmis à un robot de nettoyage de la piscine. Le coffret domotique 5 peut également gérer une fonctionnalité de chauffage de l'eau du bassin de piscine 1. Le coffret domotique 5 peut également gérer l'éclairage de la piscine, contrôler un niveau de remplissage du bassin de piscine 1 ainsi que le niveau de pH de l'eau de piscine. Le coffret domotique 5 peut également piloter l'électrolyse et/ou des pompe d'injection de produit pour adapter le pH et le taux de chlore de la piscine à une valeur cible. La commande du coffret domotique 5 peut être effectuée par un dispositif de communication sans-fil, tel qu'une télécommande dédiée ou un dispositif électronique portable comme par exemple un téléphone portable ou une tablette numérique apte à communiquer avec le système domotique via une liaison radio par exemple de type wifi ou Bluetooth (marque déposée) ou toute autre liaison radio adaptée à l'application. Le coffret domotique 5 comporte un calculateur tel qu'un microprocesseur et une mémoire stockant des instructions logicielles pour la mise en oeuvre du procédé de remplissage automatique du bassin de piscine 1 selon l'invention décrit plus en détails ci-après.

Une électrovanne de remplissage 6 permet de mettre en communication le réseau d'eau de ville avec le bassin de piscine 1 lorsqu'elle est activée pour assurer un remplissage du bassin de piscine 1 via de l'eau propre et d'isoler le réseau d'eau de ville par rapport au bassin de piscine 1 lorsqu'elle est désactivée.

Une cuve de récupération 9 permet de stocker un trop plein d'eau provenant du bassin de piscine 1 suite à des pluies par exemple ou un remplissage excessif du bassin de piscine 1. L'eau de récupération contenue dans la cuve 9 peut également provenir d'une source extérieure, telle qu'une toiture ou une terrasse. La cuve de récupération 9 est reliée à la cuve de filtration 2 via un tuyau connecté à la cuve de filtration 2 en amont du filtre. A cet effet, la cuve de filtration 2 comporte un piquage 2.1 disposé en amont du filtre. En variante, la cuve de filtration 2 peut être déportée dans un local à proximité de la piscine. La cuve de filtration 2 peut également comporter un filtre à sable ou tout autre filtre adapté à l'application.

Un capteur de niveau d'eau 7 est disposé dans la cuve de récupération 9. Le capteur de niveau d'eau 7 permet de mesurer un niveau d'eau contenu par la cuve de récupération 9. Le capteur de niveau d'eau 7 est par exemple un capteur de type poire de niveau.

Une pompe de remplissage 8 permet de réinjecter de l'eau provenant de la cuve de récupération 9 vers le bassin de piscine 1. A cet effet, la pompe de remplissage 8 comporte une entrée en communication fluidique avec la cuve de récupération 9 et une sortie en communication fluidique avec le bassin de piscine 1. Le coffret domotique 5 est apte à commander la pompe de remplissage 8 et l'électrovanne de remplissage 6 en fonction de données provenant du capteur de niveau d'eau 3 et du capteur de niveau d'eau 7.

Un réseau R1 de récupération d'eau des trop-pleins permet d'acheminer l'eau en excès du bassin de piscine 1 vers la cuve de récupération 9.

Un réseau R2 de remplissage d'eau de récupération permet d'acheminer l'eau stockée dans la cuve de récupération 9 vers le bassin de piscine 1 par l'intermédiaire du piquage 2.1.

Un réseau R3 de traitement et/ou de chauffage aller permet d'acheminer l'eau du bassin vers un dispositif de traitement, par exemple par électrolyse, et/ou vers une pompe à chaleur.

Un réseau R4 de traitement et/ou de chauffage retour permet d'acheminer l'eau depuis le dispositif de traitement et/ou la pompe à chaleur vers le bassin de piscine 1.

Un réseau R5 auquel est associé l'électrovanne 6 permet d'assurer le remplissage du bassin de piscine 1 par de l'eau d'un réseau d'eau de ville.

Le coffret domotique 5 communique avec le capteur de niveau d'eau 3 du bassin de piscine 1 via une liaison de communication E1.

Le coffret domotique 5 communique avec le capteur de niveau d'eau 7 de la cuve de récupération 9 via une liaison de communication E2.

Le coffret domotique 5 communique avec la pompe de remplissage 8 pour assurer son pilotage via une liaison de communication E3.

Le coffret domotique 5 communique avec l'électrovanne de remplissage 6 via une liaison de communication E4. Les liaisons de communication E1, E2, E3, E4 peuvent être des liaisons filaires. Alternativement, les liaisons de communication peuvent être des liaisons sans-fil, notamment de type radiofréquence.

On décrit ci-après, en référence avec la figure 2, le procédé de remplissage automatique du bassin de piscine 1 selon l'invention.

Dans une étape 100, le capteur 3 mesure un niveau d'eau bas dans le bassin de piscine 1, c'est-à-dire que le niveau d'eau dans le bassin de piscine 1 est inférieur à un premier seuil de remplissage S1. L'information est remontée vers le coffret domotique 5 par l'intermédiaire de la liaison de communication E1 dans une étape 101.

Dans une étape 102, le capteur 7 mesure un niveau d'eau à l'intérieur de la cuve de récupération 9. L'information relative au niveau d'eau de la cuve de récupération 9 est remontée vers le coffret domotique 5 par l'intermédiaire de la liaison de communication E2. Le niveau d'eau de la cuve de récupération 9 est comparé avec un seuil minimal Smin.

Si le niveau d'eau de la cuve de récupération 9 est supérieur au seuil minimal Smin alors le coffret domotique 5 active, dans une étape 103, la pompe de remplissage 8 pour remplir le bassin de piscine 1 avec de l'eau provenant du bassin de récupération 9. A cet effet, le coffret domotique 5 pilote la pompe par l'intermédiaire de la liaison de communication E3.

L'eau provenant de la cuve de récupération 9 est injectée dans le bassin de piscine 1 par l'intermédiaire de la cuve de filtration 2. De préférence, l'eau provenant de la cuve de récupération 9 est injectée, via le piquage 2.1, en amont d'un filtre contenu dans la cuve de filtration 2.

Au bout d'une certaine durée x, le capteur 3 détecte, dans une étape 104, que le niveau d'eau dans le bassin de piscine 1 dépasse un deuxième seuil de remplissage S2. Le seuil de remplissage S2 peut être identique au seuil de remplissage S1. Toutefois, afin d'éviter les activations et les désactivations intempestives de la pompe de remplissage 8, le seuil de remplissage S2 est supérieur au seuil de remplissage S1. On crée ainsi un fonctionnement en hystérésis du système.

La remonté de l'information relative au niveau d'eau dans le bassin de piscine 1 est effectuée, dans une étape 105, via la liaison de communication E1.

Le coffret domotique 5 commande alors, dans une étape 106, l'arrêt de la pompe de remplissage 8 par l'intermédiaire de la liaison de communication E3.

Si le niveau d'eau de la cuve de récupération 9 est inférieur au seuil minimal Smin, alors le coffret domotique 5 active, dans une étape 107, l'électrovanne de remplissage 6 pour remplir le bassin de piscine 1 avec de l'eau provenant du réseau d'eau de ville. Le pilotage de l'électrovanne de remplissage 6 est effectué par l'intermédiaire de la liaison de communication E4. Ainsi, lorsque l'électrovanne de remplissage 6 est activée, elle met en communication fluidique le réseau d'eau de ville avec le bassin de piscine 1 pour permettre son remplissage avec de l'eau propre.

Au bout d'une certaine durée x', le capteur 3 détecte, dans une étape 108, que le niveau d'eau dans le bassin de piscine 1 dépasse le deuxième seuil de remplissage S2. La durée x' peut être identique ou différente de la durée x. Cela dépend des débits de remplissage.

La remonté de l'information relative au niveau d'eau dans le bassin de piscine 1 est effectuée, dans une étape 109, via la liaison de communication E1.

Le coffret domotique 5 commande alors, dans une étape 110, la désactivation de la vanne de remplissage 6 par l'intermédiaire de la liaison de communication E4.

L'invention a également pour objet la combinaison de l'ensemble des éléments de la figure 1.

Bien entendu, la description qui précède a été donnée à titre d'exemple uniquement et ne limite pas le domaine de l'invention dont on ne sortirait pas en remplaçant les différents éléments par tous autres équivalents.

En outre, les différentes caractéristiques, variantes, et/ou formes de réalisation de la présente invention peuvent être associées les unes avec les autres selon diverses combinaisons, dans la mesure où elles ne sont pas incompatibles ou exclusives les unes des autres.

## Revendications

1. Procédé de remplissage automatique d'un bassin de piscine (1) associé à une cuve de récupération (9) destinée à récupérer une eau de trop-pleins, **caractérisé en ce qu'**il comporte:
- une étape de mesure d'un niveau d'eau dans le bassin de piscine (1), et
- si le niveau d'eau dans le bassin de piscine (1) est inférieur à un premier seuil de remplissage (S1) alors le procédé comporte en outre:
- une étape de mesure d'un niveau d'eau à l'intérieur de la cuve de récupération (9),
- une étape de comparaison du niveau d'eau de la cuve de récupération (9) avec un seuil minimal (Smin), et
- si le niveau d'eau de la cuve de récupération (9) est supérieur au seuil minimal (Smin), alors ledit procédé comporte une étape d'activation d'une pompe de remplissage (8) pour remplir le bassin de piscine (1) avec de l'eau provenant du bassin de récupération (9), et
- si le niveau d'eau de la cuve de récupération (9) est inférieur au seuil minimal (Smin), alors ledit procédé comporte une étape d'activation d'une électrovanne de remplissage (6) pour remplir le bassin de piscine (1) avec de l'eau provenant d'un réseau d'eau de ville.

2. Procédé selon la revendication 1, **caractérisé en ce que** l'étape de mesure du niveau d'eau dans le bassin de piscine (1) est effectuée au moyen d'un capteur de niveau d'eau (3) disposé dans le bassin de piscine (1) ou dans une cuve de filtration (2).

3. Procédé selon la revendication 1 ou 2, **caractérisé en ce que** l'étape de mesure du niveau d'eau dans la cuve de récupération (9) est effectuée au moyen d'un capteur de niveau d'eau (7) disposé dans la cuve de récupération (9).

4. Procédé selon l'une quelconque des revendication 1 à 3, **caractérisé en ce que** l'eau provenant de la cuve de récupération (9) est injectée dans le bassin de piscine (1) par l'intermédiaire d'une cuve de filtration (2).

5. Procédé selon la revendication 4, **caractérisé en ce que** l'eau provenant de la cuve de récupération (9) est injectée en amont d'un filtre contenu dans la cuve de filtration (2).

6. Procédé selon l'une quelconque des revendications 1 à 5, **caractérisé en ce que** la pompe de remplissage (8) ayant été préalablement activée, lorsque le niveau d'eau dans le bassin de piscine (1) dépasse un deuxième seuil de remplissage (S2), alors ledit procédé comporte une étape d'arrêt de la pompe de remplissage (8).

7. Procédé selon l'une quelconque des revendication 1 à 5, **caractérisé en ce que** l'électrovanne de remplissage (6) ayant préalablement été activée, lorsque le niveau d'eau dans le bassin de piscine (1) dépasse un deuxième seuil de remplissage (S2), alors ledit procédé comporte une étape de désactivation de l'électrovanne de remplissage (6).

8. Système pour la mise en oeuvre du procédé tel que défini selon l'une quelconque des revendications précédentes, **caractérisé en ce qu'**il comporte:
- un coffret domotique (5),
- un premier capteur de niveau d'eau (3) destiné à être disposé dans un bassin de piscine (1) ou dans une cuve de filtration (2) associée,
- un deuxième capteur de niveau d'eau (7) destiné à être disposé dans une cuve de récupération (9),
- une pompe de remplissage (8) comportant une entrée destinée à être en communication fluidique avec la cuve de récupération (9) et une sortie destinée à être en communication fluidique avec le bassin de piscine (1),
- une électrovanne de remplissage (6) apte à sélectivement mettre en communication un réseau d'eau de ville avec le bassin de piscine (1) ou à isoler le réseau d'eau de ville par rapport au bassin de piscine (1),
- ledit coffret domotique (5) étant apte à recevoir des données provenant du premier capteur de niveau d'eau (3) et du deuxième capteur de niveau d'eau (7) et à commander la pompe de remplissage (8) et l'électrovanne de remplissage (6) en fonction desdites données.

9. Ensemble comportant un système tel que défini selon la revendication 8, un bassin de piscine (1) et une cuve de récupération (9).

10. Ensemble selon la revendication 9, **caractérisé en ce que** le bassin de piscine (1) est associé à une cuve de filtration (2) pour filtrer l'eau du bassin de piscine, ladite cuve de filtration (2) ayant un piquage (2.1) disposé en amont d'un filtre et par lequel une eau provenant de la cuve de récupération (9) est apte à être injectée dans le bassin de piscine (1).
